# EUROPÄISCHE PATENTSCHRIFT

(11) **EP 0 375 895 B1**
(45) Veröffentlichungstag und Bekanntmachung des Hinweises auf die Patenterteilung: **13.10.1993**
(21) Anmeldenummer: 89120674.0
(22) Anmeldetag: 08.11.1989
(51) Int. Cl.: A47F 5/08, G09F 15/00

(54) **Bandartiges Konstruktionselement**
Strip-like construction element
Elément de construction en bande

(30) Priorität: 25.11.1988 AT 2906/88
(43) Veröffentlichungstag der Anmeldung: 04.07.1990
(73) Patentinhaber: EGO KUNSTSTOFFWERK AG, CH-9450 Altstätten/SG (CH)
(72) Erfinder: Klug, Ubald, F-75013 Paris (FR)
(74) Vertreter: Hefel, Herbert, Dipl.-Ing.

(56) Entgegenhaltungen:
- EP-A- 0 351 735
- US-A- 1 816 705
- US-A- 2 436 984
- US-A- 4 749 090

## Beschreibung

Die Erfindung bezieht sich auf ein bandartiges Konstruktionselement.

Aus der unter Artikel 54(3) EPÜ fallenden EP-A-0 351 735 ist ein derartiges Element in Form eines regalartigen Möbels bekannt. Die Seitenwangen dieses regalartigen Möbels bestehen aus je einem Paar in sich steifen Rohren, die in einer Standplatte verankert oder am Fußboden in anderer Weise befestigt sind. Zwischen den paarweise vorgesehenen, in sich steifen Rohren, die eine solche Seitenwange bilden, sind zu Versteifungszwecken Stege eingeschweißt. Zwischen zwei Wangen von identischer Ausbildung sind Möbelteile angeordnet. Diese Möbelteile sind entweder waagrecht liegende oder geneigt angeordnete Auflagetableaus, auch kastenartige Möbelkorpusse sind vorgesehen mit Türen oder Schubkästen. Auch einfache Verbindungsstangen, beispielsweise zum Aufhängen von Kleidungsstücken, können zwischen zwei solchen Wangen angeordnet sein. Zur Halterung dieser sehr unterschiedlich ausgebildeten Möbelteile sind nun Beschläge vorgesehen. Diese Beschläge haben die Form eines flachen Zylinders, also eines Zylinders, dessen Durchmesser ein Mehrfaches seiner Höhe beträgt. Diese Beschläge bestehen aus zwei im wesentlichen identischen Schalen, deren Irennungsebene rechtwinkelig zur Achse des Zylinders steht. In den einander zugewandten Seiten dieser beiden Schalen sind parallel zueinander und mit Abstand voneinander Rinnen ausgespart, die bei funktionsgerechter Montage und Anordnung dieser Beschläge die in sich steifen Rohre aufnehmen. Durch eine in diesen Schalen vorgesehene, zentrale Bohrung wird eine Befestigungsschraube gesteckt, die mittels einer Mutter festgezogen wird, wodurch die beiden Schalen zusammengepreßt und an den Rohren fixiert werden. Auf einem Lochkreis, der koaxial zur mittleren Aufnahmebohrung für die Befestigungsschraube liegt, sind in gleichen Abständen voneinander eine Vielzahl von Bohrungen vorgesehen, welchen am äußeren Rand der Schalen vorgesehene, nach innen gerichtete Nocken entsprechen. An diesen Elementen werden die Möbelteile befestigt.

Die Erfindung hat sich zur Aufgabe gestellt, ein bandartiges Konstruktionselement der erwähnten Art zu schaffen, das als Grundbauteil für eine Vielzahl von Anwendungsmöglichkeiten geeignet ist und mit welchem sowohl zwei- wie auch dreidimensionale Baukonstruktionen geschaffen werden können, beispielsweise Hängeregale für Ausstellungszwecke, Wegweiser oder Orientierungshilfen, Informationsträger, Hängegestelle für bahnartige Waren, Bildschirmträger oder Wandteiler u. dgl. mehr, wobei der jeweilige Montageaufwand gering sein soll und darüber hinaus soll dieses Konstruktionselement, wenn es gelagert werden muß, nur wenig Raum einnehmen.

Aus der DE-OS 35 45 917 ist ein Gitterrost bekannt. Dieser besitzt zwei flexible Verbindungselemente, auf die im Abstand zueiandner stab- oder lamellenförmige Tragelemente aufgezogen sind. Der Ein- und der Austritt jeder Durchgangsöffnung sind versetzt zueinander angeordnet, wobei die Durchgangsöffnungen unter einem spitzen Winkel zur Außenseite verlaufend angeordnet sind. Die beiden nahe der stirnseitigen Begrenzungen oder Tragelemente angeordneten Durchgangsöffnungen verlaufen gegenläufig zueinander. Da die Verbindungselemente jeweils nur an einer äußeren Seite des Durchgangsöffnungseintritts und des -austritts anliegen, ergibt sich eine Klemmwirkung, die zur unverrückbaren Halterung der Tragelemente auf den Verbindungselementen ausreicht. Der Gitterrost ist beidseitig verwendbar und garantiert nach dem Verlegen eine exakte Lage.

Bekannt ist auch ein zerlegbares Lagergestell (AT-PS 290 059), das für die Lagerung von Stangen, Flacheisen, Rohren u.dgl. dient. Mehrere starre Ständer sind mit Abstand voneinander angeordnet. An diesen sind horizontal verlaufende Einstecköffnungen vorgesehen, in welche einseitig auskragende Tragarme einsteckbar sind, die aus abgelängten Profilrohren bestehen. Die Ständer selbst sind dabei aus parallel angeordneten Profilträgern gebildet, zwischen welchen zur Herstellung der erwähnten Einstecköffnungen Rohrstücke angeschweißt sind.

Einrichtungen dieser bekannten Art sind jedoch zur Lösung des oben aufgezeigten Problems nicht geeignet. Die Erfindung schlägt daher jene Maßnahmen vor, die Inhalt und Gegenstand des Patentanspruches 1 sind.

Beim Erfindungsgegegenstand handelt es sich daher nicht um eine in sich starre Konstruktion nach Art eines Möbelbauteiles, sondern um ein relativ flexibles Konstruktionselement aus Schnüren, Seilen oder Bändern, die flexibel und daher aufwickelbar sind. Die Glieder, die aus Kunststoff oder kunststoffartigen Materialien gefertigt sind, werden in einem Folgewerkzeug direkt auf diese aufwickelbaren Seile, Bänder oder Schnüre aufgespritzt. Dabei bilden die einander zugewandten Begrenzungskanten der in einer Reihe aufeinander folgenden Glieder Aussparungen, in welche Holme einsteckbar sind, mit welchen diese Konstruktionselemente in beliebiger Weise miteinander verbunden werden können. Eine Ausführungsform sieht dabei vor, diese Aufnahmeöffnungen für diese querverlaufenden Holme direkt im aufzuspritzenden Glied vorzusehen. Im Gegensatz zu den zylindrischen Beschlägen beim Möbel nach der EP-A-0 351 735 haben diese Glieder beim Erfindungsgegenstand zwei Funktionen zu erfüllen, nämlich die paarweise vorhandenen Schnüre oder Seile miteinander zu verbinden und gleichzeitig auch Aufnahmeöffnungen für die querverlaufenden Holme zu schaffen.

Bei einer zweckmäßigen Ausführung der Erfindung ist vorgesehen, daß die einander benachbarten Begrenzungskanten zweier in der Reihe unmittelbar mit Abstand aufeinander folgender stegartiger Glieder zueinander einen symmetrischen Verlauf aufweisen, bezogen auf eine quer zu den Trägern liegende und zwischen zwei in der Reihe aufeinander folgende Glieder gedachte Mittelachse. Wird nämlich das Konstruktionselement mit Einsteckholmen verwendet, so können diese eingesetzt werden, ohne daß auf eine besondere Positionierung dieser Holme geachtet werden muß, was deren Montage vor allem dann erleichtert, wenn in ein solches Konstruktionselement viele solcher Holme einzufügen sind.

Sind die einzelnen stegartigen Glieder, bezogen auf ihre gedachte, quer zu den Trägern verlaufende Mittelachse, symmetrisch ausgebildet, so besitzt das bandartige Konstruktionselement an sich keine bevorzugte Richtung, und es ist daher richtungsunabhängig zu verwenden.

Um große Einstecköffnungen bei einer möglichst kleinen Rasterteilung zu gewinnen, ist ferner vorgesehen, daß die einzelnen Glieder in Ansicht eine I-artige Form zeigen. Diese zweckmäßige Form der einzelnen Glieder gestattet auch relativ lange Umfassungszonen, also Bereiche an den stab- bzw. seil- oder bandartigen Trägern, welche vom Material der einzelnen Glieder überdeckt sind.

Wird das bandartige Konstruktionselement für hohe mechanische Beanspruchungen eingesetzt, so ist es zweckmäßig, daß die Abstände der in einer Reihe aufeinanderfolgenden Glieder kleiner ist als die in Längsrichtung des Konstruktionselementes gemessene Breite der einzelnen Glieder, wodurch ebenfalls, bezogen auf die jeweilige Gesamtlänge des Konstruktionselementes, relativ lange Umfassungszonen erzielt werden können, die den einzelnen Gliedern einen sicheren und festen Halt gewährleisten.

Um das bandartige Konstruktionselement möglichst kostengünstig herstellen zu können, ist vorgesehen, daß die einzelnen stegartigen Glieder identisch ausgebildet sind. Dadurch wird die Herstellung des Formwerkzeuges verbilligt. Auch der Ablauf des Herstellungsverfahrens wird begünstigt, da in einem Arbeitstakt mehrere Glieder gleichzeitig gespritzt werden können und so identisch ausgebildete und gleichvolumige Formhöhlungen vorhanden sind.

Zur Veranschaulichung der Erfindung werden Ausführungsbeispiele näher erläutert. Es zeigen:
- Fig. 1 und 2: die Ansicht und die Seitensicht einer ersten Ausführungsform des bandartigen Konstruktionselementes;
- Fig. 3: die Ansicht einer zweiten Ausführungsform;
- Fig. 4: die Ausführungsform nach den Fig. 1 und 2 in Schrägsicht mit in die Einstecköffnung eingefügten Holmen;
- Fig. 5 bis 13: verschiedene Anwendungsformen, jeweils in Ansicht;
- Fig. 14: ein Detail zu Fig. 7 in vergrößertem Maßstab;
- Fig. 15: eine weitere Ausführungsform des bandartigen Konstruktionselementes.

Das Ausführungsbeispiel nach den Fig. 1 bis 2 besteht aus zwei Schnüren 1, 2, die parallel zueinander angeordnet und voneinander distanziert sind. Zwischen diesen Schnüren 1, 2 sind nun in einer Reihe eine Vielzahl von einzelnen, stegartigen Gliedern 3 angeordnet, die mit diesen Schnüren 1, 2 fest verbunden sind. Diese Glieder 3 sind aus Kunststoff gefertigt und werden zweckmäßigerweise unmittelbar an die Schnüre 1, 2 angespritzt. Aus Fig. 1 ist ersichtlich, daß die einander benachbarten Begrenzungskanten 4 zweier in der Reihe unmittelbar aufeinander folgender Glieder 3 zur Bildung einer wenigstens teilweise umfangsgeschlossenen Einstecköffnung 5 einen den mittleren Querschnittsbereich der Glieder 3 verjüngenden Verlauf aufweisen, wobei hier in diesem Ausführungsbeispiel diese Begrenzungskanten 4 nach Art einer Kreisbogenlinie verlaufen. Ferner ist aus Fig. 1 ersichtlich, daß die einander benachbarten Begrenzungskanten 4 zweier in der Reihe unmittelbar mit Abstand aufeinanderfolgender stegartiger Glieder 3 zueinander einen symmetrischen Verlauf aufweisen, und zwar bezogen auf eine quer zu den Schnüren 1, 2 liegende und zwischen zwei in der Reihe aufeinander folgender Glieder 3 gedachten Mittelachse. Darüberhinaus sind hier bei diesem Ausführungsbeispiel die einzelnen stegartigen Glieder 3, bezogen auf ihre gedachte, quer zu den Schnüren 1, 2 verlaufende Mittelachse, symmetrisch ausgebildet, so daß sie in Ansicht eine I-artige Form zeigen. Die Abstände a der in Reihe aufeinanderfolgender Glieder 3 ist ferner kleiner als die in Längsrichtung des Konstruktionselementes gemessene Breite b dieser Glieder 3. Alle Glieder eines solcherart ausgebildeten bandartigen Konstruktionselementes sind ferner identisch geformt.

Die Begrenzungskanten 4 können auch einen von einer Kreisbogenlinie abweichenden Verlauf zeigen, beispielsweise einen mehreckigen Verlauf, wie dies in Fig. 3 dargestellt ist, in der gleiche Teile wie in Fig. 1 mit gleichen Hinweisziffern ausgestattet sind. Diese Glieder nach dem Ausführungsbeispiel 3 sind bezüglich gedachter Mittelachsen, die quer zu den Schnüren 1, 2 verlaufen, unsymmetrisch gestaltet. Sowohl beim Ausführungsbeispiel nach Fig. 1 wie auch jenem nach Fig. 3 sind die Einstecköffnungen 5 von den Begrenzungskanten benachbart liegender Glieder 3 gebildet. Fig. 15 zeigt nun eine Ausführungsform, bei welcher diese Einstecköffnung direkt im jeweiligen Glied 3 vorgesehen ist.

Bandartige Konstruktionselemente der hier dargestellten und erläuterten Art, die endlos gefertigt werden können, werden von einer Raumdecke abgehängt oder zwischen Decke und Boden eines Raumes aufgespannt. Bei paarweiser Anordnung können in die Einstecköffnungen, unabhängig von ihrer jeweiligen Ausgestaltung, Holme 7 (Fig. 4 und 14) eingesteckt werden, deren äußere Querschnittskontur korrespondierend zu jenen der Einstecköffnungen 5 ausgebildet sind. Der gegenseitige Abstand A dieser Holme 7 (Fig. 4 und 14) ist beliebig wählbar und nur von der Teilung T des Konstruktionselementes abhängig.

Die Fig. 5 bis 13 veranschaulichen nun schematisch in vereinfachter Darstellung verschiedene Anwendungsmöglichkeiten dieses bandartigen Konstruktionselementes:

Fig. 5 zeigt ein Hängeregal, wie es beispielsweise im Ladenbau verwendet werden kann. Zwei voneinander distanzierte bandartige Konstruktionselemente sind von einer Decke 8 abgehängt. Im unteren Bereich ist ein Holm 7 eingefügt, an welchem nun Kleidungsstücke aufgehängt werden können.

Fig. 6 veranschaulicht ein Regal, wie es beispielsweise für Ausstellungszwecke verwendet werden kann. Hier sind zwischen Decke 8 und Boden 9 vier solche bandartige Konstruktionselemente aufgespannt, die als Träger für Tableaus 10 dienen.

Fig. 7 veranschaulicht zwei, zwischen Decke 8 und Boden 9 verspannte Konstruktionselemente, an welchen Hinweis- oder Orientierungstafeln 11 angebracht sind; Fig. 14 zeigt dies im Detail und in vergrößertem Maßstab.

Fig. 8 ist eine Anordnung, ähnlich jener nach Fig. 7; hier sind zwischen diesen aufgespannten bandartigen Konstruktionselementen Tafeln mit Informationen angeordnet;

Fig. 9 ist ein weiteres Anwendungsbeispiel mit einer Vielzahl von Holmen 7 in gleichmäßigen vertikalen Abständen; auf diesen Holmen sind bandartige Waren 12 zur Präsentation aufgehängt;

Fig. 10 zeigt zwei zwischen Decke und Boden verspannte und voneinander distanzierte bandartige Konstruktionselemente mit über deren Höhe verlaufende Verspannung 13, die als Bildschirm oder Wandteiler verwendet werden kann.

Fig. 11 zeigt schematisch bandartige Konstruktionselemente in paarweiser Anordnung, wobei an den horizontalen Holmen 7 plattenartige Gegenstände 14 zum Trocknen aufgehängt sind.

Fig. 12 zeigt paarweise vorgesehene bandartige Konstruktionselemente, die hier mit den Querholmen 7 zu einer Art Strickleiter verbunden sind.

Fig. 13 veranschaulicht paarweise angeordnete bandartige Konstruktionselemente, die von einer Raumdecke 8 abgehängt sind; an den horizontalen Holmen 7 sind hier Waren inform von Ketten oder Schnüren präsentiert.

Bei allen gezeigten Ausführungsbeispielen sind jeweils zwei oder mehrere bandartige Konstruktionselemente vorgesehen, die durch ein oder mehrere Querholme miteinander verbunden sind, wobei diese Querholme die bandartigen Konstruktionselemente seitlich überragen können, wie dies Fig. 11 veranschaulicht. Die bandartigen Konstruktionselemente sind entweder von der Decke abgehängt oder zwischen Decke und Boden gerade verlaufend aufgespannt. Es ist nun auch möglich, das bandartige Konstruktionselement, das zwischen Decke und Boden aufgespannt ist, in sich etwas zu verdrehen, so daß die einzelnen Glieder der Reihe gegeneinander winkelmäßig etwas versetzt werden. Eine solche Anordnung ist vor allem im Zusammenhang mit Dekorationselementen zweckmäßig. Eingefügte oder eingesteckte Holme liegen dann nicht in einer Ebene, sondern liegen dann auf einer gedachten Schraubenfläche.

Als Verbindungsholme 7 können Profilrohre aus Metallen aber auch aus Kunststoffen verwendet werden. Da die Stege 3 unmittelbar auf die Schnüre oder Seile 1, 2 aufgespritzt werden, sind sie mit diesen außerordentlich fest verbunden, so daß diese Konstruktionselemente hoch belastbar sind. Diese bandartigen Konstruktionselemente können sozusagen endlos gefertigt werden. Für den jeweiligen Anwendungsfall werden von einer Vorratsrolle die entsprechenden und notwendigen Längen abgetrennt. Sind in den gezeigten Ausführungsbeispielen die einzelnen Glieder 3 mit Schnüren oder Seilen 1, 2 verbunden, so können anstelle solcher Schnüre oder Seile auch Bänder verwendet werden. Durch solche flexible Verbindungselemente können diese bandartigen Konstruktionsteile auch sehr platzsparend bevorratet werden, sie können aufgerollt werden. Seile und Schnüre besitzen aufgrund ihrer Struktur ein gewisses Dehnungsvermögen, das einen ausreichend sicheren Klemmsitz für die eingesteckten Holme gewährleistet, wenn die äußeren Querschnittsabmessungen der Holme und die Weiten der Einstecköffnungen aufeinander abgestimmt sind. Dieser Klemmschluß oder Klemmsitz reicht aus bei solchen Baugruppen, die keinen hohen mechanischen Beanspruchungen ausgesetzt sind. Bei Baugruppen, die hohen mechanischen Beanspruchungen unterworfen sind, es wird hier beispielsweise auf Strickleitern - Fig. 12 - verwiesen, wird es zweckmäßig sein, die Holme 7 in jenem Bereich, der von der Einstecköffnung unmittelbar umschlossen ist, eventuell mit einer Nut zu versehen, so daß zwischen Einstecköffnung und Holm ein zusätzlicher Formschluß entsteht. Dieser Formschluß kann dadurch verbessert werden, daß an der Innenwandung der Einstecköffnung, die am Holm unmittelbar anliegt, eine kleine stegartige Erhöhung vorgesehen wird, die mit der erwähnten Nut nach Art eines Riegels oder einer Feder zusammenwirkt.

Die vorstehend beschriebenen Ausführungsbeispiele besitzen als Träger Schnüre bzw. Seile . Auch Bänder sind als Träger hier geeignet.

Ist von einem großen Teil der vorstehend erläuterten Ausführungsbeispiele ausgesagt, daß die Träger von Decken abgehängt werden, so ist es auch möglich, dieses Konstruktionselement horizontal anzuordnen, beispielsweise zur Bildung von Absperrungen oder Abschrankungen. Dieses Konstruktionselement kann auch als Fördereinrichtung nach Art eines Förderbandes ausgebildet werden.

Bei den beschriebenen Ausführungsbeispielen sind die Glieder 3 direkt auf die Träger 1 und 2 aufgespitzt und einstückig ausgebildet, was rationell zu fertigen ist. Diese Glieder können aus spritzfähigen Materialen wie Kunststoff oder kunststoffartigen Werkstoffen bestehen.

## Patentansprüche

1. Bandartiges Konstruktionselement mit mindestens zwei zueinander parallelen und voneinander distanzierten Trägern (1, 2), welche durch eine Reihe von einzelnen, stegartigen, identisch ausgebildeten Gliedern (3) miteinander verbunden sind, die aus Kunststoff gefertigt und auf die seil- oder bandartigen Träger (1, 2) unmittelbar aufgespritzt sind und von zwei einander benachbarten Begrenzungskanten (4) zweier in der Reihe unmittelbar aufeinanderfolgender, stegartiger Glieder (3) mindestens eine zur Bildung einer teilweise umfangsgeschlossenen Einstecköffnung (5) zur Aufnahme eines mindestens zwei bandartige Konstruktionselemente verbindenden Holmes (7) einen den mittleren Querschnittsbereich des Gliedes (3) verjüngenden Verlauf aufweist oder diese Einstecköffnung (5) im Glied (3) selbst vorgesehen ist.

2. Bandartiges Konstruktionselement nach Anspruch 1, dadurch gekennzeichnet, daß die einander benachbarten Begrenzungskanten (4) zweier in der Reihe unmittelbar mit Abstand aufeinander folgender stegartiger Glieder (3) zueinander einen symmetrischen Verlauf aufweisen, bezogen auf eine quer zu den Trägern (1, 2) liegende und zwischen zwei in der Reihe aufeinander folgende Glieder (3) gedachte Mittelachse (Fig. 1, 15).

3. Bandartiges Konstruktionselement nach Anspruch 1 oder 2, dadurch gekennzeichnet, daß die einzelnen stegartigen Glieder (3) bezogen auf ihre gedachte, quer zu den Trägern (1, 2) verlaufende Mittelachse symmetrisch ausgebildet sind (Fig. 1, 15).

4. Bandartiges Konstruktionselement nach Anspruch 1, dadurch gekennzeichnet, daß die einzelnen Glieder (3) in Ansicht eine I-artige Form zeigen (Fig. 1).

5. Bandartiges Konstruktionselement nach Anspruch 1, dadurch gekennzeichnet, daß die Abstände der in einer Reihe aufeinander folgender Glieder kleiner ist als die in Längsrichtung des Konstruktionselementes gemessene Breite der einzelnen Glieder.

6. Bandartiges Konstruktionselement nach Anspruch 1, dadurch gekennzeichnet, daß die einzelnen stegartigen Glieder (3) identisch ausgebildet sind.

## Claims

1. A strip-type structural member having at least two parallel supports (1, 2) which are spaced apart and which are connected to one another by a series of individual, web-type identically formed elements (3) which are made of plastics material and are directly moulded on the cable or strip-type supports (1, 2) and, of two mutually adjacent boundary edges (4) of two web-type elements (3) directly succeeding one another in series, at least one has a path narrowing the central cross-sectional region of the element (3), so as to form a partially peripheral closed insertion opening (5) for accommodating a beam (7) connecting at least two strip-type structural members, or said insertion opening (5) is provided in the element (3) itself.

2. A strip-type structural member according to Claim 1, characterised in that the mutually adjacent boundary edges (4) of two web-type elements (3) directly succeeding and spaced apart from each other have a symmetrical path with respect to each other, in relation to a centre axis (Figures 1, 15) assumed to lie transversely to the supports (1, 2) and between two elements (3) succeeding one another in series.

3. A strip-type structural member according to Claim 1 or 2, characterised in that the individual web-type elements (3) are formed symmetrically (Figures 1, 15) in relation to their imaginary centre axis extending transversely to the supports (1, 2).

4. A strip-type structural member according to Claim 1, characterised in that in elevation the individual elements (3) have I-type configuration (Figure 1).

5. A strip-type structural member according to Claim 1, characterised in that the distance apart of the elements succeeding one another in series is smaller than the width of the individual elements measured in the longitudinal direction of the structural member.

6. A strip-type structural member according to Claim 1, characterised in that the individual web-type elements (3) are identically formed.

## Revendications

1. Elément de construction de type à bande, avec au moins deux supports (1, 2) parallèles l'un à l'autre et situés à distance l'un de l'autre, qui sont reliés l'un à l'autre par une série de membres individuels (3), de type entretoise, formés de façon identique, qui sont fabriqués en matière plastique et sont injectés directement sur les supports (1, 2) constitués par des câbles ou des bandes et qui présente au moins un parcours rétrécissant la zone médiane de la section transversale du membre (3) par deux bords de délimitation (4) voisins l'un de l'autre de deux membres (3) consécutifs, du type entretoise pour la formation d'une ouverture d'enfichage (5), au pourtour en partie fermé, servant à recevoir un lierne (7) reliant au moins deux éléments de construction de type à bande et dont cette ouverture d'enfoncement (5) est prévue dans le membre (3) lui-même.

2. Elément de construction de type à bande selon la revendication 1, caractérisé en ce que les bords de délimitation voisins les uns des autres (4) de deux membres (3) du type entretoise se faisant suite l'un l'autre à une certaine distance directement en série, présentent un parcours symétrique par rapport à un axe médian imaginaire, situé perpendiculairement aux supports (1, 2) et entre deux membres (3) se suivant l'un l'autre en série ( figures 1, 15).

3. Elément de construction de type à bande selon la revendication 1 ou 2, caractérisé en ce que les différents membres de type entretoise (3) sont constitués de façon symétrique par rapport à leur axe médian imaginaire, s'étendant perpendiculairement aux supports (1, 2), ( figures 1, 15).

4. Elément de construction de type à bande selon la revendication 1, caractérisé en ce que les différents membres (3) présentent une forme de type en I ( figure 1).

5. Elément de construction de type à bande selon la revendication 1, caractérisé en ce que l'écartement de deux membres se suivant en série, est plus petit que la largeur des différents membres mesurée dans le sens longitudinal de l'élément de construction.

6. Elément de construction de type à bande, selon la revendication 1, caractérisé en ce que les différents membres, du type entretoise, sont identiques.
